# DEMANDE DE BREVET EUROPEEN

(11) **EP 0 011 072 A1**
(43) Date de publication de la demande: **28.05.1980**
(21) Numéro de dépôt: 78430018.8
(22) Date de dépôt: 15.11.1978
(51) Int. Cl.: B65D 43/16, A47G 19/12, B65D 51/04

(54) **Réceptacle-verseur à fermeture automatique**

(71) Demandeur: Torassa, Jean-François, F-06300 NICE (FR); Torassa, Gérard, F-06300 NICE (FR)
(72) Inventeur: Torassa, Jean-François, F-06300 NICE (FR); Torassa, Gérard, F-06300 NICE (FR)
(74) Mandataire: Hautier, Jean-Louis

(57) **Abrégé**

L'invention a pour objet un réceptacle-verseur à fermeture automatique sans ressort.

Ce réceptacle se compose d'un boîtier muni de fentes (3₁) terminées par des échancrures (4₁) arrondies, et d'un couvercle muni d'ergots (8 terminés par des boules saillantes (9₁), les dites boules venant s'engager dans les dites ouvertures pour former charnières, tandis que les dits ergots, engagés dans les dites fentes en position de fermeture du couvercle, viennent se placer à l'intérieur de la paroi élastique du boîtier lorsque l'usager presse sur le couvercle pour le faire basculer en position d'ouverture, les dits ergots ou ladite paroi étant élastiques de façon à ramener les ergots dans lesfentes, et par conséquent, à fermer le couvercle, lorsque cesse ladite pression. Ce réceptacle peut être utilisé pour le versement de tous objets ou matières.

## Description

On connaît des réceptacles-verseurs constitués par un boitier associé à un couvercle sur lequel l'usager peut exercer une pression pour le faire basculer en position d'ouverture, ledit couvercle étant ramené en position de fermeture par un ou plusieurs ressorts lorsque cesse ladite pression.

De tels réceptacles sont relativement compliqués, coûteux et peu fiablesen raison de la présence des ressorts.

Le réceptacle-verseur selon l'invention évite cet inconvénient et est remarquable par le fait que la fermeture automatique de son couvercle est assurée sans l'aide d'aucun ressort, par la simple élasticité des pièces qui le composent.

Il est caractérisé par le fait que son bottier comporte, axialement opposées, deux fentes débouchant à sa partie supérieure et prolongées chacune par une échancrure arrondie et que son couvercle comporte deux ergots terminés par des boules saillantes, les dites boules étant engagées dans les dites échancrures pour former un axe de basculement du couvercle et les ergots étant engagés dans les fentes en position de fermeture du couvercle, tandis qu'ils viennent se loger à l'intérieur du bottier lorsque l'usager exerce une pression sur le couvercle pour le faire basculer en position d'ouverture, les parois du boîtier ou les ergots ayant une élas- ticité telle qu'elle ramène les dits ergots dans les fentes et/ou par conséquent le couvercle en position de fermeture, lorsque cesse ladite pression:

Les figures ci-annexées représentent, à titre d'exemple non limitatif, une forme possible de réalisation d'un réceptacle verseur selon l'invention, à ergots rigides et bottier élastique.
La figure 1 est une vue éclatée,.partiellement en coupe, montrant séparément le boitier du réceptacle et son couvercle,
La figure 2 montre le boïtier sur lequel est adapté le couvercle,
La figure 3 représente en élévation le réceptacle dans la position d'ouverture commandée,
La figure 4 est une vue en plan correspondant à la figure 3 et,
La figure 5 montre une variante selon l'invention.dans laquelle, lorsque les parois du boitier sont rigides, les ergots et les boules sont en matière souple dont la déformation provoquée au moment de l'ouverture permettra de remettre en place le couvercle automatiquement.

Le réceptacle-verseur selon ces figures se compose d'un bottier 1 et d'un couvercle 2.

Le bottier comporte, axialement opposées, deux fentes 3₁, 3₂ débouchant à sa partie supérieure et se prolongeant chacune par une échancrure arrondie 4₁, 4₂. Le boïtier comporte d'autre part un pan coupé 5 reliant entre elles, d'un côté, les deux fentes 3₁, 3₂₁ de telle sorte que la paroi dudit boitier forme de ce caté, au débouché des fentes, une sorte de bec 6₁, 6₂, d'une hauteur légèrement inférieure à celle de la partie 7₁, 7₂, de ladite paroi de l'autre côté des fentes.

Par ailleurs, le couvercle 2 comporte axialement opposés, deux ergots 8₁, 8₂, prolongés chacun par une sorte de boule 9₁, 9₂ plus saillante.

Le couvercle comporte, d'autre part, un méplat de manoeuvre 10 et une jupe de guidage 11.

La figure 2 montre le couvercle 2 adapté sur le corps 1 : les ergots 8₁, 8₂ du couvercle viennent s'engager respectivement dans les fentes 3₁, 3₂ du boïtier, les boules 9₁, 9₂ se trouvant alors engagées respectivement dans les échancrures 4₁, 4₂, leur ensemble constituant ainsi une sorte de de charnière permettant le basculement du couvercle.

Les figures 3 et 4 représentent le réceptacle lorsque l'usager appuie sur le méplat 10 du couvercle 2 pour ouvrir le réceptacle.

Les boules-charnières 9₁, 9₂, tournent alors dans les êchan- crures 4₁, 4₂ et la jupe 11 du couvercle s'engage a l'intérieur du bottier en déformant les parois souples dudit boïtier jusqu'à ce que le rebord dudit couvercle vienne buter sur les bords du pan coupé 5 dudit boitier, ce qui limite le basculement du couvercle; en même temps, bien entendu, la partie avant 12 du couvercle, formant opercule, s'écarte de la paroi du boïtier, dégageant ainsi une ouverture 13 permettant de déverser le contenu du boïtier,

Par ailleurs, les ergots 8₁, 8₂, basculés vers l'arrière avec l'ensemble du couvercle, viennent se placer a l'intérieur du boïtier, entre les deux becs 6₁, 6₂, qu'ils écartent.

Cette position se maintient tant que l'usager appuie sur le méplat 10 du couvercle.

Lorsque cette pression se relache, la simple élasticité des becs 6₁, 6₂, pousse les ergots 8₁, 8₂, jusqu'à les faire revenir dans leur position initiale dans les fentes 3₁, 3₂, ce qui provoque automatiquement le rebasculement du couvercle en position de fermeture.

Il va de soi que la section transversale du boitier peut avoir une forme quelconque, ronde, ovale, rectangulaire, carrée, etc.

Le réceptacle-verseur selon l'invention, peut bien entendu, être utilisé à un usage quelconque, pour le versement ou la distribution de produits en pièces, tels que pastilles, bonbons, dragées, grains d'épices ...etc; ou de produits en poudre, tel que sel, poivre, sucre ... etc.

Une autre réalisation est représentée dans la figure 5. Dans ce mode de réalisation, si les parois dudit bottier ne sont pas souples ou suffisamment élastiques, il est possible de fabriquer dans une matière souple le couvercle 2 ou simplement les boules 9₃, 94 et les ergots 8₃, 8₄ (l'ergot 8₄ et la boule 9₄ n'étant pas représentés sur la figure 5 qui est vue de côté). Selon ce mode de réalisation, en abaissant le couvercle 2 par le méplat 10, on déforme les parties 8₃ et 9₃ qui sont maintenues dans les fentes 3₁, 3₂, voir figure 5. Dès que l'on lache le couvercle, la déformation des ergots 8₃, 8₄, ramène automatiquement le couvercle en pcsition de fermeture.

## Revendications

1. Réceptacle-verseur comportant un bottier sur lequel est ar- - ticulé un couvercle à fermeture automatique, caractérisé par le fait que le boïtier comporte des moyens élastiques (8₁, 8₃, 9₁, 9₃, 6₁) disposé sur ledit bottier (1) ou sur le couvercle (2) et dont la déformation lors de l'ouverture permet la fermeture automatique du couvercle (2) dès que la pression cesse sur la partie (10).

2. Réceptacle-verseur comportant un bottier sur lequel est articulé un couvercle à refermeture automatique, selon la revendication 1, caractérisé par le fait que le bottier (1) comporte, axialement opposées, deux fentes (3₁, 3₂) débouchant à sa partie supérieure et prolongées chacune par une échancrure arrondie (4₁, 4₂), et que le couvercle (2) comporte, également axialement opposés, deux ergots (8₁, 8₂) terminés par des boules saillantes (9₁, 9₂), les dites boules (9₁, 9₂) étant engagées dans les dites échancrures (4₁, 4₂) de façon à former un axe de basculement pour le couvercle (2), tandis que les ergots (8_{1'} 8₂) se trouvent engagés dans les fentes (3₁, 3₂) en position de fermeture du couvercle, et viennent pénétrer entre les parois dudit bottier (1) lorsque l'usager exerce une pression sur le couvercle (2) pour le faire basculer en position d'ouverture, les parois du bottier (1) ou les ergots (8₁, 8₂) ayant une élasticité telle qu'elle ramène les dits ergots (8₁, 8₂) dans les fentes (3₁, 3₂) lorsque cesse ladite pression et par conséquent ramène le couvercle en position de fermeture.

3. Réceptacle-verseur selon 1, caractérisé par le fait que lorsque les parois dudit boîtier sont rigides, le couvercle est constitué dans une matière sou- ple et élastique, soit le couvercle (2) dans sa totalité, soit simplement les deux ergots (8₃, 8₄) et les boules (9₃, 9₄), lesdits ergots (8₃, 8₄) engagés dans les échancrures (3₁, 3₂) sont déformés dès que l'on ouvre le couvercle (2) du bottier (1) (figure 5), ladite déformation des dits ergots ramenant automatiquement en position de fermeture le couvercle (2) dès que la pression cesse sur le méplat (10).

4. Réceptacle-verseur selon l'une qalconque des revendications 1 ou 2,
caractérisé par le fait que le boïtier (1) comporte un pan coupé (5) formant avec un côté des fentes (3₁, 3₂) une sorte de bec élastique (6₁, 6₂), les ergots (8₁, 8₂) du couvercle (2) venant se placer entre les dits becs (6₁, 6₂) et les écartant élastiquement lorsque le couvercle (2) est pressé en position d'ouverture.

5. Réceptacle-verseur selon l'une quelconque des revendications 1, 2, 3 ou 4,
caractérisé par le fait que le couvercle (2) comporte une jupe (11) qui vient s'engager dans le pan coupé (5) du bottier (1) lorsque le couvercle (2) est en position d'ouverture.

6. Réceptacle-verseur selon l'une quelconque des revendications 1, 2, 3, 4 ou 5 caractérisé par le fait que le couvercle (2) comporte un méplat (10) sur lequel s'exerce 1# pression de l'usager pour l'ouverture du couvercle.

7. Réceptacle-verseur selon l'une quelconque des revendications 1, 2, 3, 4, 5, ou 6,
caractérisé par le fait que le couvercle (2) comporte un rebord qui vient s'appliquer sur la partie supérieure de la paroi du boïtier (1).
